# EUROPÄISCHE PATENTSCHRIFT

(11) **EP 0 197 399 B1**
(45) Veröffentlichungstag und Bekanntmachung des Hinweises auf die Patenterteilung: **28.03.1990**
(21) Anmeldenummer: 86103920.4
(22) Anmeldetag: 21.03.1986
(51) Int. Cl.: B01F 7/16

(54) **Mischvorrichtung**
Mixing device
Dispositif pour mélanger

(30) Priorität: 03.04.1985 DE 3512257
(43) Veröffentlichungstag der Anmeldung: 15.10.1986
(73) Patentinhaber: Herfeld, Ute, D-58809 Neuenrade (DE)
(72) Erfinder: Herfeld, Friedrich Walter, Dr., Verstorben (DE)
(74) Vertreter: Tetzner, Volkmar, Dr.-Ing. Dr. jur.

(56) Entgegenhaltungen:
- WO-A-82/04407
- FR-A- 2 128 588
- FR-A- 2 567 415
- GB-A- 890 355
- US-A- 3 224 741
- US-A- 3 746 316

## Beschreibung

Die Erfindung betrifft eine Mischvorrichtung entsprechend dem Oberbegriff des Anspruches 1.

Eine Mischvorrichtung der im Oberbegriff des Anspruches 1 vorausgesetzten Art ist durch die DE-B 2 110 047 bekannt. Sie ermöglicht ein günstiges Mischen, ohne daß zur Herstellung und Aufhebung der Mischstellung große vertikale Relativbewegungen zwischen dem Mischbehälter und dem Mischwerkzeug notwendig sind.

Bei der bisher bekannten Ausführung ist eine Hubvorrichtung erforderlich, um den transportabel ausgebildeten ersten Behälterteil mit dem schwenkbar an der ortsfesten Halterung gelagerten zweiten Behälterteil zu verbinden. Da ferner der zweite Behälterteil mit dem von ihm getragenen Antriebsmotor für das Rührwerk im Bedarfsfalle auch ohne den ersten Behälterteil bzw. bei nicht gefülltem Mischbehälter geschwenkt werden muß, wobei durch den weit außerhalb der Schwenkachse angeordneten Antriebsmotor ein erhebliches Drehmoment aufzubringen ist, muß der Schwenkantrieb der bekannten Ausführung unerwünscht groß dimensioniert werden.

In der FR-A 2 567 415 ist eine Mischvorrichtung beschrieben, bei der ein nur einteiliger Mischbehälter mit einer relativ kleinen, d.h. gegenüber dem Behälterquerschnitt stark verengten Guteinfüllöffnung vorhanden ist. Dieser offenbar nicht verfahrbare, sondern nur abhebbare Mischbehälter wird für den Mischvorgang in einem käfigartigen Rahmengestell plaziert, das seinerseits in einem festen Grundrahmen auf einer horizontalen Achse gehaltert und mitsamt dem Behälter um diese Achse in eine Mischstellung schwenkbar ist. An seinem oberen Ende weist das Rahmengestell eine auf und ab verschiebbare Platte auf, an der ein von einem Motor antreibbares Rührwerkzeug angeordnet und gegenüber der Guteinfüllöffnung des Mischbehälters ausgerichtet ist, so daß es für den Mischvorgang mittels der Platte in den Behälter hineinbewegt werden kann, wobei die Guteinfüllöffnung dann durch eine ebenfalls an der Platte vorgesehene Dichtung abgedichtet wird. Anders als es bei der Mischvorrichtung gemäß der vorliegenden Erfindung vorausgesetzt wird, ist bei dieser bekannten Ausführung somit nur ein einteiliger Mischbehälter vorhanden, und es ist außerdem ein gesondertes Rahmengestell für die Aufnahme und das Verschwenken des Mischbehälters sowie eine gesonderte Platte mit Rührwerkzeug und Antriebsmotor am Rahmengestell vorgesehen.

Aus der GB-A 890 355 ist weiterhin eine Mischvorrichtung mit einem stationär gehalterten Mischbehälter bekannt, der ganz offensichtlich nur deshalb von einer horizontalen Schwenkachse getragen wird, damit er zum Entleeren gekippt werden kann. Im Bereich des Bodens dieses Mischbehälters sind zwei Sätze an Hauptmischwerkzeugen sowie - auf der Außenseite des Bodens - ein Motor zum Antreiben der Mischwerkzeuge vorgesehen. Ferner ist dem Mischbehälter ein Deckel zugeordnet, der einen zweiten Motor trägt, der seinerseits beim Mischvorgang in den Mischbehälter hineinragende weitere Mischwerkzeuge antreibt. Dieser nicht kippbare Deckel weist ein Joch auf, über das dieser Deckel an zwei Säulen von Windeneinrichtungen in vertikaler Richtung derart bewegbar getragen wird, daß er allein für den Mischvorgang auf den Mischbehälter herabgelassen und dort befestigt werden kann, während er - offensichtlich zum Kippen, Entleeren und Füllen des ortsfesten Mischbehälters - ausreichend weit nach oben verfahren werden kann. Im Gegensatz zu der eingangs vorausgesetzten Mischvorrichtung wird bei dieser bekannten Ausführung der Mischbehälter während des Mischens nicht gekippt bzw. geschwenkt, und er verbleibt ortsfest, d.h. nicht verfahrbar in seinem Grundrahmen, so daß für den Transport des fertig gemischten Gutes zu einer Verbraucherstelle ein gesonderter Transportbehälter erforderlich ist.

In der US-A 3 224 741 ist ferner ein zweiteiliger Mischbehälter offenbart, dessen erster Behälterteil transportabel ist und unter den zweiten Behälterteil verfahren werden kann, der an einer ortsfesten Halterung um eine horizontale Achse drehbar gelagert ist und Hubeinrichtungen aufweist, um den daruntergeschobenen ersten Behälterteil anzuheben. In diesem Falle ist der zweite Behälterteil etwa trichterförmig sowie ohne jegliche Rühr- oder Mischwerkzeuge ausgeführt, und die miteinander verbundenen Behälterteile können gemeinsam eine vorbestimmte Zeit rotieren, um dadurch den Mischvorgang durchzuführen, wodurch sich eine vollkommen andere Mischerkonstruktion und Mischfunktion ergibt als bei der eingangs für die vorliegende Erfindung vorausgesetzten Mischvorrichtung.

Der Erfindung liegt nun die Aufgabe zugrunde, eine Mischvorrichtung der im Oberbegriff des Anspruches 1 vorausgesetzten Art so auszubilden, daß eine Hubvorrichtung für den transportabel ausgebildeten ersten Behälterteil entfallen und der Schwenkantrieb für den Mischbehälter wesentlich kleiner dimensioniert werden kann.

Diese Aufgabe wird erfindungsgemäß durch das kennzeichnende Merkmal des Anspruches 1 gelöst.

Indem erfindungsgemäß der zweite Behälterteil mittels einer Hubeinrichtung gegenüber der Schwenkachse anheb- und absenkbar ist, kann eine gesonderte Hubvorrichtung für den transportabel ausgebildeten ersten Behälterteil entfallen. Der zweite Behälterteil wird zur Herstellung der Verbindung mit dem ersten Behälterteil auf diesen abgesenkt und anschließend angehoben, um in Mischstellung geschwenkt zu werden.

Indem der zweite Behälterteil und der von ihm getragene Antriebsmotor für das Rührwerk gegenüber der Schwenkachse angehoben und abgesenkt werden kann, ist es möglich, vor einer Schwenkbewegung den Schwerpunkt der schwenkbaren Teile so zu verlagern, daß er etwa mit der Schwenkachse zusammenfällt. Auf diese Weise läßt sich der zweite Behälterteil mit dem von ihm getragenen Antriebsmotor auch dann unter Aufbringung eines geringen Drehmomentes schwenken, wenn beispielsweise der zweite Behälterteil ohne den ersten Behälterteil zu Reinigungszwecken geschwenkt werden soll oder wenn eine Schwenkbewegung des vollständigen, jedoch nicht oder nur wenig gefüllten Mischbehälters erforderlich ist. Aufgrund der Möglichkeit, durch eine Verstellung des zweiten Behälterteiles gegenüber der Schwenkachse den Schwerpunkt des zu schwenkenden Aggregates der Schwenkachse anzunähern oder mit der Schwenkachse zusammenfallen zu lassen, kann infolgedessen der erforderliche Schwenkantrieb sehr klein und günstig dimensioniert werden.

Zweckmäßige Ausgestaltungen der Erfindung sind Gegenstand der Unteransprüche und werden im Zusammenhang mit der Beschreibung eines in der Zeichnung veranschaulichten Ausführungsbeispieles näher erläutert.

In der Zeichnung zeigen
Fig. 1 eine teilweise geschnittene Seitenansicht der Mischvorrichtung gemäß DE-B 2 110 047 (in Austauschstellung des Mischbehälters),
Fig. 2 eine Seitenansicht der bekannten Mischvorrichtung (in Mischstellung),
Fig. 3 eine Teilaufsicht auf die erfindungsgemäß ausgestaltete Mischvorrichtung,
Fig. 4 einen Schnitt längs der Linie IV-IV der Fig.5,
Fig. 5 einen Schnitt längs der Linie V-V der Fig.4,
Fig. 6 eine Aufsicht auf ein weiteres Ausführungsbeispiel.

Zum leichteren Verständnis der Erfindung sei zunächst anhand der Fig.1 und 2 die bekannte Mischvorrichtung gemäß DE-B 2 110 047 näher erläutert.

Sie enthält eine ortsfeste Halterung 1, in der eine Schwenkwelle 2 mittels eines Handgriffes 3 schwenkbar gelagert ist (statt des Handgriffes 3 kann selbstverständlich auch eine motorische Schwenkeinrichtung vorgesehen sein).

Der Mischbehälter 4 besteht aus einem transportabel ausgebildeten ersten Behälterteil 5 ("Mischcontainer") und einem zweiten Behälterteil 6, der fest mit der Schwenkwelle 2 verbunden ist. Die beiden Behälterteile 5 und 6 können über Spanneinrichtungen 7 fest miteinander verbunden werden.

Im zweiten Behälterteil 6 ist ein nur schematisch angedeutetes Rührwerk 8 vorgesehen, das durch einen an der Außenseite des zweiten Behälterteiles 6 angebrachten Antriebsmotor 9 angetrieben wird.

Das Mischgut wird in dem transportabel ausgebildeten ersten Behälterteil 5 auf einem Transportwagen 10 zur Mischvorrichtung gefahren. Der erste Behälterteil 5 ruht hierbei mittels Zapfen 11 auf Lagerwangen 12 des Transportwagens 10.

Mittels einer (in Fig.1 und 2 nicht dargestellten) Hubvorrichtung wird der erste Behälterteil 5 so weit angehoben, daß er über Spanneinrichtungen 7 mit dem in die Position gemäß Fig.1 geschwenkten zweiten Behälterteil 6 verbunden werden kann.

Dann kann der Mischbehälter 4 mittels der Schwenkwelle 2 in die Mischstellung gemäß Fig.2 geschwenkt werden, wobei der zweite Behälterteil 6 nunmehr den Boden des Mischbehälters bildet und durch das Rührwerk 8. eine intensive Mischbewegung im Innern des Mischbehälters 4 erfolgt. Nach Beendigung des Mischvorganges wird der Mischbehälter 4 wieder in die Lage gemäß Fig.1 zurückgeschwenkt. Der transportabel ausgebildete erste Behälterteil 5 kann dann abgenommen und mit dem fertigen Mischgut auf dem Transportwagen 10 entfernt werden.

Muß der zweite Behälterteil 6 mit dem von ihm getragenen Antriebsmotor 9 ohne den ersten Behälterteil 5 geschwenkt werden (beispielsweise um den zweiten Behälterteil 6 in eine etwa waagerechte Lage zum Zwecke der Reinigung zu bringen) oder muß der vollständige Mischbehälter 4 in nicht oder wenig gefülltem Zustand geschwenkt werden, so liegt der Schwerpunkt des Aggregats weit außerhalb der Achse der Schwenkwelle 2 (auf der Seite des verhältnismäßig schweren Antriebsmotors 9). Für die Schwenkbewegung ist dann ein unerwünscht großes Drehmoment aufzubringen, wobei es ohne ständiges Aufbringen einer ausreichen den Kraft beispielsweise gar nicht möglich ist, den zweiten Behälterteil 6 und den hiervon getragenen Antriebsmotor 9 zu Reinigungszwecken in einer etwa horizontalen Lage zu halten.

Anhand der Fig.3 bis 5 sei nun die erfindungsgemäße Lösung im einzelnen erläutert, wobei nur die zum Verständnis der Erfindung wesentlichen Teile der Mischvorrichtung dargestellt sind.

Die Schwenkwelle 2 ist mittels Lagern 13 in der ortsfesten Halterung 1 gelagert. Der für eine motorische oder manuelle Betätigung der Schwenkwelle 2 vorgesehene Antrieb (in Fig.4 auf der rechten Seite der Halterung 1) ist nicht dargestellt.

Mit der um die horizontale Schwenkachse 14 schwenkbaren Schwenkwelle 2 ist auf der dem Mischbehälter zugewandten Seite der ortsfesten Halterung 1 eine vertikal angeordnete Tragplatte 15 fest verbunden (eine zweite derartige Tragplatte 15 ist selbstverständlich auch auf der anderen Seite der geteilten Mischwelle 2 vorhanden; für das Verständnis der Erfindung genügt die Beschreibung der in Fig.3 schematisch veranschaulichten rechten Hälfte der Mischvorrichtung).

An der Tragplatte 15 ist eine Hubeinrichtung angebracht, die aus zwei auf unterschiedlichen Seiten der Schwenkwelle 2 angeordneten Hydraulikzylindem 16,17 besteht. Diese Hydraulikzylinder sind mittels Pratzen 18 und Schrauben 19 an der Tragplatte 15 befestigt.

Weiterhin trägt die Tragplatte 15 zwei Führungsstangen 20, 21, die parallel zueinander in einer vertikalen Ebene angeordnet sind.

Der zweite Behälterteil 6 ist mit einer oberen Führungsplatte 22 und einer unteren Führungsplatte 23 fest verbunden. Diese beiden Führungsplatten 22, 23 sind auf den Führungsstangen 20, 21 geführt und können zu diesem Zweck mit Gleitbuchsen 24 ausgestattet sein.

Die Kolbenstange 25 der Hydraulikzylinder 16, 17 stützt sich über einen Absatz 25a an der oberen Führungsplatte 22 ab. Durch Ausfahren der Kolbenstangen 25 der Hydraulikzylinder 16, 17 wird infolgedessen die obere Führungsplatte 22 und damit der zweite Behälterteil 6 (mit dem von ihm getragenen Antriebsmotor 9) angehoben.

Der mögliche Hub ist in Fig.4 mit H bezeichnet.

Durch Betätigung der Hydraulikzylinder 16 und 17 kann infolgedessen der zweite Behälterteil 6 mit dem Antriebsmotor 9 um ein beliebiges Maß innerhalb des möglichen Maximalhubes H angehoben werden. Das Absenken kann entweder durch Druckentlastung einfach wirkender Hydraulikzylinder 16, 17 (unter der Wirkung des Eigengewichtes des zweiten Behälterteiles 6 und des Antriebsmotors 9) erfolgen, oder es können doppelt wirkende Hydraulikzylinder vorgesehen werden.

Zum An- und Abkuppeln des transportabel ausgebildeten ersten Behälterteiles 5 kann daher der zweite Behälterteil 6 abgesenkt und anschließend angehoben werden, um in Mischstellung geschwenkt zu werden.

Dabei ist es möglich, das Aggregat vor der Schwenkbewegung durch Anheben oder Absenken des zweiten Behälterteiles 6 gegenüber der horizontalen Schwenkachse 14 so auszutarieren, daß der Schwerpunkt des schwenkbaren Aggregates (unabhängig vom Vorhandensein der ersten Behälterteiles 5 sowie unabhängig von der Füllung des Mischbehälters 4) etwa mit der Schwenkachse 14 zusammenfaßt. Die Schwenkbewegung ist dann unter Aufbringung eines ganz geringen Drehmoments möglich, wobei etwa auch die Möglichkeit besteht, den schwenkbaren zweiten Behälterteil 6 mit dem von ihm getragenen Antriebsmotor 9 in etwa horizontaler Lage der Achse des Rührwerks 8 zu Reinigungszwecken anzuhalten.

Für die praktische Benutzung der Mischvorrichtung sind im allgemeinen drei Positionen des anheb-und absenkbaren zweiten Behälterteiles 6 von Bedeutung:
Die oberste Stellung des zweiten Behälterteiles 6 ist in der Regel bei angebrachtem ersten Behälterteil 5 und voller Füllung des Mischbehälters vorzusehen.

Die unterste Stellung des zweiten Behälterteiles 6 ist im allgemeinen bei abgenommenem ersten Behälterteil 5 zweckmäßig, wenn der schwenkbare zweite Behälterteil 6 mit dem von ihm getragenen Antriebsmotor 9 in möglichst austarierter Lage zu Reinigungszwecken beispielsweise um 90_{°} (d.h. in eine etwa horizontale Lage) geschwenkt werden soll.

Eine Zwischenstellung des zweiten Behälterteiles 6 ergibt sich, wenn dieser auf einen untergesetzten und anzukuppelnden ersten Behälterteil 5 abgesenkt werden soll.

Fig. 6 zeigt ein weiteres Ausführungsbeispiel der Erfindung, bei dem das Anheben und Absenken des zweiten Behälterteiles 6 durch einen Elektromotor 30 (Aufsteck-Getriebemotor) erfolgt. Der Elektromotor 30 wirkt auf eine horizontal angeordnete Gewindespindel 31, die über je ein Kegelradgetriebe 32 bzw. 33 mit zwei Gewindespindeln 34, 35 in Eingriff steht. Über diese Gewindespindeln erfolgt das Anheben und Absenken des zweiten Behälterteiles 6.

Zur vertikalen Führung des zweiten Behälterteiles 6 sind (ähnlich wie bei dem bereits erläuterten Ausführungsbeispiel) Führungsstangen 20', 21' vorgesehen, die an einer Tragplatte 15' angeordnet sind.

Der Ständer der Mischvorrichtung ist mit 36 bezeichnet. Er trägt einen Motor 37, durch den die Schwenkbewegung des Mischbehälters um die horizontale Schwenkachse 14 erfolgt.

Zweckmäßig ist hierbei eine (nicht im einzelnen veranschaulichte) erste Einrichtung vorgesehen, die anspricht, wenn das von dem ersten und/oder zweiten Behälterteil 5 bzw. 6 erzeugte Drehmoment um die Schwenkachse 14 einen bestimmten Wert übersteigt und die dann die Hubeinrichtung (d.h. den Elektromotor 30) im Sinne einer Verringerung dieses Drehmomentes betätigt.

Zweckmäßig ist weiterhin eine zweite Einrichtung vorgesehen, die beim Ansprechen der genannten ersten Einrichtung die weitere Schwenkbewegung des ersten und/oder zweiten Behälterteiles 5 bzw. 6 so lange unterbricht, bis das vom ersten und/oder zweiten Behälterteil um die Schwenkachse 14 erzeugte Drehmoment auf einen vorgegebenen Mindestwert verringert ist.

Auf diese Weise wird ein automatischer Gewichtsausgleich zwischen dem Antriebsteil und dem Behälterteil des Mischers herbeigeführt und das für die Schwenkbewegung notwendige Antriebsdrehmoment wesentlich verringert. Wird durch die genannte zweite Einrichtung der Antrieb für die Schwenkbewegung so lange unterbrochen, bis durch die Hubeinrichtung ein weitgehender Momentenausgleich erzielt ist, so braucht der Schwenkantrieb bei der weiteren Schwenkbewegung dann im wesentlichen nur noch die vorhandenen Reibungskräfte überwinden. Der Mischbehälter wird auf diese Weise mit minimalem Drehmoment in die Mischposition und in die Ausgangsposition geschwenkt.

Soll der Mischbehälter abgekuppelt werden, so senkt die Hubeinrichtung den Mischbehälter zweckmäßig erst bei Erreichen einer annähernd vertikalen Position ab, um das sonst ansteigende Drehmoment gering zu halten. Die Hubeinrichtung wird auf diese Weise nicht nur zum Anheben und Absenken des zweiten Behälterteiles, sondern auch zum Gewichts- bzw. Drehmomentausgleich verwendet.

Wenngleich bei den erläuterten Ausführungsbeispielen der Antriebsmotor 9 des Rührwerks am schwenkbaren Mischbehälter angebracht ist, so kann jedoch im Rahmen der Erfindung ein stationär angeordneter Antriebsmotor Verwendung finden.

## Patentansprüche

1. Mischvorrichtung, enthaltend
a) einen Mischbehälter (4), der aus zwei miteinander verbindbaren Behälterteilen (5, 6) besteht, von denen der erste Behälterteil (5) transportabel ausgebildet ist,
b) eine ortsfeste Halterung (1), an der der zweite Behälterteil (6) um eine horizontale Schwenkachse (14) um wenigstens 180_{°} schwenkbar gelagert und der Mischbehälter (4) dadurch zwischen einer Behälteraustauschstellung und einer Mischstellung verschwenkbar ist,
c) ein im zweiten Behälterteil (6) angeordnetes Rührwerk (8),
gekennzeichnet durch folgendes Merkmal:
d) der zweite Behälterteil (6) ist mittels einer Hubeinrichtung (16, 17) gegenüber der Schwenkachse (14) anheb- und absenkbar.

2. Mischvorrichtung nach Anspruch 1, dadurch gekennzeichnet, daß eine die horizontale Schwenkachse (14) bildende Schwenkwelle (2) auf der dem Mischbehälter (4) zugewandten Seite der Halterung (1) wenigstens eine vertikal angeordnete Führung aufweist, an der der zweite Behälterteil (6) verschiebbar geführt ist.

3. Mischvorrichtung nach Anspruch 2, dadurch gekennzeichnet, daß die Hubeinrichtung durch zwei auf unterschiedlichen Seiten der Schwenkwelle (2) angeordnete Hydraulikzylinder (16, 17) gebildet wird.

4. Mischvorrichtung nach Anspruch 2, dadurch gekennzeichnet, daß der zweite Behälterteil (6) mittels einer oberen und einer unteren Führungsplatte (22, 23) an vertikal angeordneten Führungsstangen (20, 21) geführt ist.

5. Mischvorrichtung nach den Ansprüchen 3 und 4, dadurch gekennzeichnet, daß die Kolbenstangen (25) der Hydraulikzylinder (16, 17) an der oberen Führungsplatte (22) angreifen.

6. Mischvorrichtung nach Anspruch 1, dadurch gekennzeichnet, daß die Hubeinrichtung einen Elektromotor (30) und wenigstens eine Gewindespindel (31, 34, 35) enthält.

7. Mischvorrichtung nach Anspruch 1, gekennzeichnet durch eine erste Einrichtung, die anspricht, wenn das von dem ersten und/oder zweiten Behälterteil (5 bzw. 6) erzeugte Drehmoment um die Schwenkachse (14) einen bestimmten Wert übersteigt, und die die Hubeinrichtung (16, 17 bzw. 30) im Sinne einer Verringerung dieses Drehmoments betätigt.

8. Mischvorrichtung nach Anspruch 7, gekennzeichnet durch eine zweite Einrichtung, die beim Ansprechen der ersten Einrichtung die weitere Schwenkbewegung des ersten und/oder zweiten Behälterteiles (5 bzw. 6) so lange unterbricht, bis das vom ersten und/oder zweiten Behälterteil um die Schwenkachse (14) erzeugte Drehmoment auf einen vorgegebenen Mindestwert verringert ist.

## Claims

1. Mixing device containing
a) a mixing vessel (4) which consists of two vessel parts (5, 6) which can be connected to one another and of which the first vessel part (5) is constructed so as to be transportable,
b) a stationary mounting (1) on which the second vessel part (6) is mounted so as to be pivotable about a horizontal pivot axis (14) by at least 180° and the mixing vessel (4) is pivotable thereby between a vessel changing position and a mixing position,
c) a stirrer (8) arranged in the second vessel part (6),
characterised by the following feature:
d) the second vessel part (6) can be raised and lowered by means of a lifting arrangement (16, 17) with respect to the pivot axis (14).

2. Mixing device as claimed in claim 1, characterised in that on the side of the mounting (1) facing the mixing vessel (4) a pivot shaft (2) forming the horizontal pivot axis (14) has at least one vertically arranged guide on which the second vessel part (6) is movably guided.

3. Mixing device as claimed in claim 2, characterised in that the lifting arrangement is formed by two hydraulic cylinders (16, 17) arranged on different sides of the pivot shaft (2).

4. Mixing device as claimed in claim 2, characterised in that the second vessel part (6) is guided by means of an upper and a lower guide plate (22, 23) on vertically arranged guide rods (20, 21).

5. Mixing device as claimed in claims 3 and 4, characterised in that the piston rods (25) of the hydraulic cylinders (16, 17) engage on the upper guide plate.

6. Mixing device as claimed in claim 1, characterised in that the lifting arrangement contains an electric motor (30) and at least one threaded spindle (31, 34, 35).

7. Mixing device as claimed in claim 1, characterised by a first arrangement which comes into operation when the torque produced by the first and/or second vessel part (5, 6) about the pivot axis (14) exceeds a predetermined value and which actuates the lifting arrangement (16, 17 or 30) for the purpose of reducing this torque.

8. Mixing device as claim 7, characterised by a second arrangement which, when the first arrangement comes into operation, interrupts the further pivot movement of the first and/or second vessel part (5, 6) until the torque produced by the first and/or second vessel part about the pivot axis (14) is reduced to a predetermined minimum value.

## Revendications

1. Dispositif mélangeur comprenant:
a) une cuve (4) se composant de deux parties (5, 6) se reliant l'une à l'autre et dont la première (5) est transportable,
b) un châssis fixe (1) sur lequel la seconde partie (6) de la cuve est montée de manière à pouvoir pivoter d'au moins 180_{°} autour d'un axe horizontal (14), la cuve pouvant ainsi pivoter entre une position d'échange et une position de mélange,
c) un agitateur (8) monté dans la seconde partie (6) de la cuve, caractérisé par la particularité suivante:
d) la seconde partie (6) de la cuve est soulevable et abaissable par rapport à l'axe de pivotement (14) au moyen d'un appareil de levage (16, 17).

2. Dispositif mélangeur selon la revendication 1, caractérisé en ce qu'un arbre (2) formant l'axe horizontal de pivotement (14) comporte au moins un guide vertical qui est disposé sur le côté du châssis (1) tourné vers la cuve (4) et sur lequel la seconde partie (6) de la cuve est translatable.

3. Dispositif mélangeur selon la revendication 2, caractérisé en ce que l'appareil de levage est formé de deux cylindres hydrauliques (16, 17) disposés de part et d'autre de l'arbre de pivotement (2).

4. Dispositif mélangeur selon la revendication 2, caractérisé en ce que la seconde partie (6) de la cuve est guidée par l'intermédiaire d'une plaque supérieure et d'une plaque inférieure de guidage (22, 23) sur des tiges verticales (20, 21).

5. Dispositif mélangeur selon les revendications 3 et 4, caractérisé en ce que les tiges de piston (25) des cylindres hydrauliques (16, 17) attaquent la plaque supérieure de guidage (22).

6. Dispositif mélangeur selon la revendication 1, caractérisé en ce que l'appareil de levage comprend un moteur électrique (30) et au moins une tige filetée (31, 34, 35).

7. Dispositif mélangeur selon la revendication 1, caractérisé par un premier appareillage qui répond lorsque le couple produit autour de l'axe de pivotement (14) par la première et/ou la seconde partie de la cuve (5 et, respectivement, 6) dépasse une valeur déterminée et qui actionne l'appareil de levage (16, 17 ou 30) dans le sens d'une diminution de ce couple.

8. Dispositif mélangeur selon la revendication 7, caractérisé par un second appareillage qui, lorsque le premier répond, interrompt la suite du mouvement de pivotement de la première et/ou de la seconde partie de la cuve (5 et, respectivement, 6) aussi longtemps que le couple produit par cette première et/ou seconde partie de la cuve autour de l'axe de pivotement (14) reste abaissé à une valeur minimale prédéterminée.
